# EUROPÄISCHE PATENTSCHRIFT

(11) **EP 1 126 182 B1**
(45) Veröffentlichungstag und Bekanntmachung des Hinweises auf die Patenterteilung: **18.01.2006**
(21) Anmeldenummer: 00126247.6
(22) Anmeldetag: 01.12.2000
(51) Int. Cl.: F15B 9/09, F15B 21/08, E02F 9/22

(54) **Elektrisch ansteuerbarer Stellantrieb**
Electrically-controlled positioning drive
Vérin à commande électrique

(30) Priorität: 17.02.2000 DE 10007215
(43) Veröffentlichungstag der Anmeldung: 22.08.2001
(73) Patentinhaber: ROBERT BOSCH GMBH, 70442 Stuttgart (DE)
(72) Erfinder: Winkes, Georg, 71282 Hemmingen (DE)

(56) Entgegenhaltungen:
- DE-C- 19 801 338
- US-A- 3 201 675
- US-A- 3 950 687
- US-A- 5 218 895

## Beschreibung

### Stand der Technik

Die Erfindung betrifft einen elektrisch ansteuerbaren Stellantrieb, insbesondere für hydraulische oder pneumatische Stellglieder, die mit einem von einer Bedienungsperson manuell veränderbaren Sollwert beaufschlagt werden, nach der Gattung des Hauptanspruchs.

Es werden beispielsweise in Fahrzeugen oder sonstigen mobilen Arbeitsmaschinen häufig elektrisch-proportional angesteuerte Hydraulikventile eingesetzt. Hierbei wird in der Regel die Sollwertvorgabe für das Hydraulikventil manuell dadurch realisiert, dass der Fahrer durch Betätigen entsprechender Bedienelemente, z.B. ein Joystick, ein Hebel oder ein vergleichbares Element, die Ansteuerung der Hydraulikventile elektrisch ferngesteuert vornimmt. Es wird dann der über das Bedienelement mittels einer Elektronik eingelesene Sollwert durch digitale Verarbeitungin einem Elektroniksteuergerät aufbereitet und dient dann als Sollwertsignal für die entsprechenden Endstufen, welche die elektromechanischen Wandler der Hydraulikventile speisen.

Diese für sich gesehen bekannte elektronische Aufbereitung dient der Beeinflussung der statischen Übertragunseigenschaften des Stellantriebs, z.B. der zur Kennlinienbeeinfussung oder zur Erzeugung einer Zoomfunktion. Eine vergleichbarer Stellantrieb ist beispielsweise in der Firmendruckschrift von Götz, Lackmann, "Elektrohydraulische Regelungstechnik in Theorie und Praxis", 1987, Robert Bosch GmbH, Seiten 6 bis 9, beschrieben.

Die Druckschrift DE-A-198 01 338 beschreibt eine Steuerungsvorrichtung für die Positionierung eines Zylinderkolbens mittels eines Proportionalventils. Die Steuervorrichtung ermöglicht das gedämpfte Anfahren eines Endanschlags. Dazu wird ständig die Position des Kolbens bestimmt und daraus durch Differentialbildung ein Geschwindigkeits- und ein Beschleunigungswert des Kolbens bestimmt. Mittels eines Summenpunktes wird zunächst ein Abweichungssignal für die Abweichung zwischen einer Sollposition und der gemessenen Position erzeugt. In einem weiteren Summenpunkt wird dieser Wert in Abhängigkeit von der Geschwindigkeit und der Beschleunigung korrigiert, somit ein Steuersignal für das Proportionalventil zu erzeugen. Zur Optimierung des Fahrverhaltens werden die Verstärkungsfaktoren der einzelnen Beiträge des Steuersignals modifiziert.

Eine Hydrauliksteuerung zur Kompensation von Positions- und Geschwindigkeitsabweichungen hydraulisch bewegter Maschinenelemente aufgrund von Öldruckschwankungen ist in der Druckschrift US-A-5 218 895 beschrieben. Die Ansteuerung eines Hydraulikmotors erfolgt über ein Magnetventil. Ein Steuersignal für das Magnetventil wird modifiziert um die tatsächliche Geschwindigkeit des Hydraulikmotors, die ständig gemessen wird, mit der Geschwindigkeitsvorgabe in Übereinstimmung zu bringen. Die Geschwindigkeitsvorgabe wird gegebenenfalls aus einer Positionsabweichung berechnet.

Besonders bei der Betätigung des Stellantriebs über leichtgängige Bedienelemente kann es durch Rückkopplungseffekte zu Schwingungen im Stellantrieb kommen. Wird beispielsweise das Hydraulikventil in einem Fahrzeug eingesetzt bei dem die vorgegebenen Funktion, die gesteuert werden soll, das Fahrzeug mit einer mechanischen Kraft belastet und diese von der Betätigung des Hydraulikventils oder deren zeitlichen Verlauf abhängig ist, so führt eine Änderung der Ventilbetätigung zu einer Änderung des Belastungszustands des Fahrzeugs. Wenn dadurch z.B. die Fahrzeugachsen belastet werden, so kann es zu einer Bewegung des Aufbaus des Fahrzeugs kommen. Diese Bewegung überträgt sich auf das manuell betätigbare Bedienelement und verursacht eine Änderung des Sollwerts. Hierdurch kann sich die Ursache, also die Kraftwirkung auf das Fahrzeug, weiter verstärken und stellt somit eine Rückkopplung, die zu einer Schwingung führt, dar.

Eine Steuerschaltung für die Leitwerksteuerung bei Flugzeugen ist in der Druckschrift US-A-3 201 675 beschrieben. Eine Änderungsratenbegrenzerschaltung (command rate limiter) mit einem Eingangssummenpunkt, einem Begrenzer und einem Intergrator ist zwischen ein Bedienelement und einen Servomotor, der das Leitwerk verstellt, geschaltet. Dadurch wird die Winkeländerungsrate des Leitwerks auf einen Vorgabewert begrenzt.

Es ist die Aufgabe der vorliegenden Erfindung einen elektrisch ansteuerbaren Stellantrieb mit einem verbesserten Ansteuerverhalten anzugeben.

Diese Aufgabe wird durch die Merkmale des Anspruch 1 gelöst.

Weitere Ausführungsformen sind Gegenstand der Unteransprüche.

### Vorteile der Erfindung

Der eingangs erwähnte elektrisch ansteuerbare Stellantrieb mit einem Bedienelement zum Einlesen eines Sollwertes in eine elektronische Steuerschaltung und einem elektromechanischen Wandler zur Ansteuerung eines mechanischen Stellgliedes ist in vorteilhafter Weise derart ausgebildet, dass die elektronische Steuerschaltung eine Sollwertdämpfungsschaltung enthält, mit der eine Begrenzung der Verstellgeschwindigkeit bei einer Sollwertänderung durchführbar ist.

Des Weiteren weist die Sollwertdämpfungsschaltung am Eingang eine Summenpunktschaltung und am Ausgang einen Integrator auf, die zusammen als PT1-Element (Verzögerungsglied 1. Ordnung) bezeichnet werden. Hierbei erhält die Summenpunktschaltung an einem positiven Eingang das Sollwertsignal des Bedienelements und an einem negativen Eingang das rückgekoppelte Ausgangssignal des nachgeschalteten Integrators. Zur Begrenzung der Verstellgeschwindigkeit der Sollwertänderung ist erfindungsgemäß zwischen die Summenpunktschaltung und den Integrator die Begrenzerschaltung geschaltet.

Mit der Erfindung ist es somit auf einfache Weise möglich, zur Sollwertdämpfung gleichzeitig eine Tiefpassfilterung und eine Begrenzung der maximalen Änderungsgeschwindigkeit des Sollwertsignals durchzuführen. Hierzu wird das zuvor erwähnte modifizierte PT1-Element eingesetzt, das in die elektronische Steuerschaltung implementiert ist. Die Schaltungsbausteine lassen sich hierbei auch ohne großen zusätzlichen Aufwand durch eine Veränderung der Softwarestruktur der in der Regel digitalen elektronischen Steuerschaltung realisieren.

Zuzätzlich ist zwischen dem Ausgang der Begrenzerschaltung und dem Integrator eine logische Abfrageschaltung angeordnet, die an weiteren Eingängen mit dem Sollwertsignal und dem Ausgangssignal des Integrators beaufschlagt ist. Mit dieser Ausführungsform kann erreicht werden, dass für den Fall, dass das Sollwertsignal gleich "Null" ist und das Ausgangssignal des Integrators ungleich "Null" ist, das Ausgangssignal der logischen Abfrageschaltung auf den oberen Wert (für x < 0) oder auf den unteren Wert (für x > 0) des Begrenzers gesetzt ist.

In der zuvor beschriebenen logischen Abfrageschaltung wird somit vor allem auch geprüft, ob als Sollwert der Wert "Null" vorgegeben wird. Ist dies der Fall, so möchte der Bediener die Bedienfunktion möglichst schnell beenden und somit ist es sinnvoll, den Ausgang der Steuerschaltung dann mit der maximalen Geschwindigkeit auf den Nullwert zurückzustellen. Im anderen Fall lässt die Abfrageschaltung das Ausgangssignal der Begrenzerschaltung zum Integrator passieren.

Bei einer erweiterten Schaltung kann auch zwischen die Summenpunktschaltung und die Begrenzerschaltung ein Baustein zur Beeinflussung der Einstellzeit, z.B. Multiplikation mit einem konstanten Faktor, angeordnet werden.

Gute Ergebnisse lassen sich mit der erfindungsgemäßen Schaltung erzielen, wenn die Stellglieder hydraulische oder pneumatische Ventile in mobilen Arbeitsmaschinen, z.B. Stapler oder ähnliche Fahrzeuge sind, wobei hier das digitale elektronische Steuergerät auch in die Schaltung der Ventilelektronik implementiert sein kann.

Die vorgeschlagenen Methode zur Sollwertdämpfung ist vor allem deswegen vorteilhaft, da hiermit Schwingungen durch den einleitend beschriebenen Rückkopplungsmechanismus, bei dem eine Änderung der Ventilbetätigung zu einer Änderung des Belastungszustands eines Fahrzeugs mit einem Einfluss auf die Sollwertgröße führt, nahezu vollständig unterbunden werden.

Das Ansprechverhalten bei einer Betätigung des Bedienelements ist für das Bedienungspersonal der Fahrzeuge sehr angenehm, da die Reaktion auf beabsichtigte Sollwertänderungen unmittelbar erfolgt. Durch die Begrenzung der Verstellgeschwindigkeit werden kritische Beschleunigungen oder Verzögerungen der Last auf dem Fahrzeug vermieden und bei einer Annäherung an den gewünschten Sollwert wird dieser im Idealfall mit abnehmender Geschwindigkeit und endlicher Beschleunigungsänderung, also ohne einen Ruck, erreicht.

Zusammenfassend lässt sich feststellen, dass die dämpfende Wirkung der erfindungsgemäßen Schaltungsanordnung im wesentlichen auf der Tiefpasseigenschaft des PT1-Elements beruht. Durch die wirksame Amplitudenabsenkung im Bereich der möglichen Schwingungseigenfrequenzen des Gesamtsystems wird ein stabiles Verhalten bei der Bedienung eines Stellantriebs in einem Mensch-Maschine-System erreicht.

Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei der Ausführungsform der Erfindung und auf anderen Gebieten verwirklicht sein und vorteilhafte sowie für sich schutzfähige Ausführungen darstellen können, für die hier Schutz beansprucht wird.

### Zeichnung

Ein Ausführungsbeispiel des erfindungsgemäßen elektrisch steuerbaren Stellantriebs wird anhand der Zeichnung erläutert. Es zeigen:
Figur 1 ein Blockschaltbild eines Grundaufbaus eines mit einem Sollwertsteller steuerbaren hydraulischen Stellantriebs und
Figur 2 ein Blockschaltbild einer Sollwertdämpfungsschaltung als Bestandteil einer elektronischen Steuerschaltung für den Stellantrieb.

### Beschreibung des Ausführungsbeispiels

In Figur 1 ist ein Blockschaltbild gezeigt, das den Schaltungsaufbau für die Betätigung eines hydraulischen Stellventils zur Ausführung mechanischer Bewegungen in einer mobilen Arbeitsmaschine, z.B. ein Stapler oder ein ähnliches Fahrzeug, zeigt, wobei der Grundaufbau aus dem eingangs erwähnten Stand der Technik bekannt ist.

Zur Erzeugung eines Sollwerts ist ein Bedienelement 1, z.B. ein Joystick oder dgl., vorhanden und in einer elektronischen Steuerschaltung 2 werden entsprechende Signale, vorzugsweise Digitalsignale, erzeugt, mit denen ein elektromechanischer Wandler beaufschlagt wird. Der Ausgang des elektromechanischen Wandlers wirkt hier auf den Ventilkolben eines Hydraulikventils 3, mit dem eine Last 6 mechanisch steuerbar ist.

Das hier nicht dargestellte Fahrzeug wird durch die Ansteuerung des Hydraulikventils 3 mit einer mechanischen Kraft belastet, welche von der Betätigung des Bedienelements 1 oder deren zeitlichen Verlauf abhängig ist und damit auch zu einer Änderung des gesamten Belastungszustands des Fahrzeugs führt. Hierdurch kann es zu einer Bewegung des Aufbaus des Fahrzeugs kommen, wobei sich diese Bewegung auf das manuell betätigbare Bedienelement 1 übertragen kann und damit eine Änderung des Sollwerts über eine Beeinflussung des Bedienelements 1 oder der Bedienperson nicht auszuschließen ist. Hierdurch kann sich die Ursache, also die Kraftwirkung auf das Fahrzeug, weiter verstärken und stellt somit eine, hier schematisch mit der gestrichelten Linie 7 angedeutete Rückkopplung dar, die zu einer Schwingung führen kann.

In Figur 2 ist eine Sollwertdämpfungsschaltung 10 dargestellt, die Bestandteil der digitalen elektronischen Steuerschaltung 2 sein kann und zwar bevorzugt in einer softwaremäßigen Realisierung. Das Sollwertsignal u liegt hier an einem Plus-Eingang 11 einer Summenpunktschaltung 12 an. Der Ausgang der Summenpunktschaltung 12 ist über eine Schaltung 13 zur Beeinflussung der Einstellzeit auf eine Begrenzerschaltung 14 geführt, mit dem eine Begrenzung der maximalen Änderungsgeschwindigkeit des Sollwertsignals durchführbar ist.

Der Ausgang der Begrenzerschaltung 14 ist auf einen Eingang 15 einer logischen Abfrageschaltung 16 geführt an dessen zweiten Eingang 17 das Sollwertsignal u anliegt. Der Ausgang der Abfrageschaltung 16 ist über einen Integrator 18 auf den Ausgang 19 der Sollwertdämpfungsschaltung 10 geführt, an dem das Ausgangssignal x anliegt. Das Ausgangssignal x ist auf einen Minus-Eingang 20 der Summenpunktschaltung 12 und auf einen dritten Eingang 21 der Abfrageschaltung 16 geführt.

Mit der Abfrageschaltung 16 wird erreicht, dass für den Fall, dass das Sollwertsignal u gleich "Null" ist und das Ausgangssignal x des Integrators ungleich "Null" ist, d.h. x<>0, das Ausgangssignal der logischen Abfrageschaltung auf den oberen Wert (für x < 0) oder auf den unteren Wert (für x > 0) gesetzt ist, so dass in diesem Fall die Abfrageschaltung und der Integrator in ihrer Funktion wie eine Rampe mit konstanter Steigung wirken.

In der logischen Abfrageschaltung 16 wird somit vor allem auch geprüft, ob als Sollwert u vom Bediener des Bedienelements 1 der Wert "Null" vorgegeben wird. Ist dies der Fall, so möchte der Bediener die Bedienfunktion möglichst schnell beenden und somit ist es sinnvoll, den Ausgang der Steuerschaltung 2 dann mit der maximalen Geschwindigkeit auf den Nullwert zurückzustellen. Im anderen Fall lässt die Abfrageschaltung 16 das Ausgangssignal der Begrenzerschaltung zum Integrator passieren.

## Patentansprüche

1. Elektrisch ansteuerbarer Stellantrieb, mit
einem Bedienelement (1) zum Einlesen eines Sollwertes (u) in eine elektronische Steuerschaltung (2) und einem elektromechanischen Wandler (3) zur Ansteuerung eines mechanischen Stellgliedes (4,5), wobei
die elektronische Steuerschaltung (2) eine Sollwertdämpfungsschaltung (10) enthält, mit der eine Begrenzung der Verstellgeschwindigkeit bei einer Sollwertänderung durchführbar ist,
die Sollwertdämpfungsschaltung (10) am Eingang eine Summenpunktschaltung (12) und am Ausgang einen Integrator (18) aufweist, die Summenpunktschaltung (12) an einem Plus-Eingang (11) das Sollwertsignal (u) und an einem Minus-Eingang (20) das rückgekoppelte Ausgangssignal (x) des nachgeschalteten Integrators (18) erhält und
eine Begrenzerschaltung (14) zwischen die Summenpunktschaltung (12) und den Integrator (18) geschaltet ist,
**dadurch gekennzeichnet, dass**
zwischen dem Ausgang der Begrenzerschaltung (14) und dem Integrator (18) eine logische Abfrageschaltung (16) angeordnet ist, die an weiteren Eingängen (17,21) mit dem Sollwertsignal (u) und dem Ausgangssignal (x) beaufschlagt ist, und dass
für den Fall, dass das Sollwertsignal (u) gleich Null ist und das Ausgangssignal (x) des Integrators (18) ungleich Null ist, das Ausgangssignal der logischen Abfrageschaltung (16) auf den oberen Wert (für x < 0) oder auf den unteren Wert (für x > 0) jeweils der Begrenzerschaltung (14) gesetzt ist.

2. Elektrisch ansteuerbarer Stellantrieb nach Anspruch 1, wobei
zwischen die Summenpunktschaltung (12) und die Hegrenzerscbaltung (14) ein Baustein (13) zur Beeinflussung der Einstellzeit angeordnet ist.

3. Elektrisch ansteuerbarer Stellantrieb nach einem der vorhergehenden Ansprüche, wobei die Stellglieder (4,5) hydraulische oder pneumatische Ventile in mobilen Arbeitsmaschinen sind.

## Revendications

1. Vérin à commande électrique comprenant un élément de commande (1) pour lire une valeur théorique (u) dans un circuit de commande électronique (2) et un convertisseur électromécanique (3) pour exciter un organe de commande mécanique (4, 5), le circuit de commande électronique (2) comprenant un circuit de modération de la valeur théorique (10) avec lequel il est possible de procéder à une limitation de la vitesse de réglage pour une modification de la valeur théorique, le circuit de modération de la valeur théorique (10) présentant à l'entrée un circuit du point de totalisation (12) et à la sortie un intégrateur (18), le circuit de point de totalisation (12) obtenant à une entrée Plus (11) le signal de valeur théorique (u) et à une sortie Moins (20) le signal de sortie réinjecté (x) de l'intégrateur (18) branché en aval, un limiteur (14) étant commuté entre le circuit du point de totalisation (12) et l'intégrateur (18),
**caractérisé en ce qu'**
entre la sortie du limiteur (14) et l'intégrateur (18), il est prévu un circuit d'interrogation logique (16) chargé sur d'autres entrées (17, 21) par le signal de valeur théorique (u) et le signal de sortie (x), et
au cas où le signal de valeur théorique (u) est égal à zéro et le signal de sortie (x) de l'intégrateur (18) différent de zéro, le signal de sortie du circuit d'interrogation logique (16) est réglé sur la valeur supérieure (pour x<0) ou sur la valeur inférieure (pour x>0) respectivement du circuit du limiteur (14).

2. Vérin à commande électrique selon la revendication 1,
**caractérisé en ce qu'**
il est prévu entre le circuit du point de totalisation (12) et le circuit du limiteur (14) un module (13) pour influencer le temps de réglage.

3. Vérin à commande électrique selon l'une des revendications précédentes,
**caractérisé en ce que**
les organes de commande (4, 5) sont des vannes hydrauliques ou pneumatiques dans des machines mobiles productrices de travail.

## Claims

1. Electrically controllable actuating drive, having an operator control element (1) for reading a setpoint value (u) into an electronic control circuit (2), and an electromechanical transformer (3) for controlling a mechanical actuator (4, 5), with
the electronic control circuit (2) comprising a setpoint-value attenuation circuit (10) with which the adjustment rate can be limited when the setpoint value changes,
the setpoint-value attenuation circuit (10) having a summation-point circuit (12) at the input and an integrator (18) at the output, the summation-point circuit (12) receiving the setpoint-value signal (u) at a positive input (11) and the fed-back output signal (x) from the downstream integrator (18) at a negative input (20), and
a limiter circuit (14) being connected between the summation-point circuit (12) and the integrator (18),
**characterized in that**
a logic interrogation circuit (16) is arranged between the output of the limiter circuit (14) and the integrator (18), and the setpoint-value signal (u) and the output signal (x) are applied to further inputs (17, 21) of the said interrogation circuit, and **in that** the output signal of the logic interrogation circuit (16) is respectively set to the upper value (for x<0) or to the lower value (for x>0) of the limiter circuit (14) if the setpoint-value signal (u) is zero and the output signal (x) of the integrator (18) is not zero.

2. Electrically controllable actuating drive according to Claim 1, with
a module (13) for influencing the setting time being arranged between the summation-point circuit (12) and the limiter circuit (14).

3. Electrically controllable actuating drive according to either of the preceding claims, with the actuators (4, 5) being hydraulic or pneumatic valves in mobile working machines.
